# EUROPÄISCHE PATENTSCHRIFT

(11) **EP 2 253 555 B1**
(45) Veröffentlichungstag und Bekanntmachung des Hinweises auf die Patenterteilung: **30.05.2012**
(21) Anmeldenummer: 10163268.5
(22) Anmeldetag: 19.05.2010
(51) Int. Cl.: B65D 51/24, B65D 81/36

(54) **Verschlucksichere Verschlusskappe für Behälter**
Anti-choking closure for container
Capuchon anti-étouffement pour récipient

(30) Priorität: 19.05.2009 DE 202009007163 U
(43) Veröffentlichungstag der Anmeldung: 24.11.2010
(62) Teilanmeldung aus: 12160581.0
(73) Patentinhaber: Deutsche SiSi-Werke Betriebs GmbH, 69214 Eppelheim/Heidelberg (DE)
(72) Erfinder: Schwartz, Erhard, 69168 Wieloch (DE); Schmitt, Christopher, 69469 Weinheim (DE)
(74) Vertreter: Grünecker, Kinkeldey, Stockmair & Schwanhäusser

(56) Entgegenhaltungen:
- EP-A1- 2 033 906
- WO-A1-99/57034
- WO-A1-03/039985
- DE-A1-102005 028 992
- FR-A- 1 404 567
- US-A1- 2004 238 564

## Beschreibung

Die Erfindung betrifft eine Verschlusskappe für Behälter nach dem Oberbegriff des Anspruchs 1.

Es ist bekannt, Getränke in Behältern mit Schraubverschlüssen aufzubewahren. Beim Verzehr, oder auch danach, kann es vorkommen, dass eine abgenommene Verschlusskappe aus Unachtsamkeit in der Nähe eines Kleinkinds abgelegt und unter Umständen vergessen wird. Es besteht dann die Gefahr, dass das Kleinkind die Verschlusskappe in den Mund nimmt. Ebenso kommen Kleinkinder als Konsumentenzielgruppe für derartige Gebinde in Betracht, so dass diese dann zwangsläufig mit den Verschlusskappen in Berührung kommen. Da die Abmessungen herkömmlicher Verschlusskappen in der Regel nur unwesentlich größer als die Durchmesser der jeweiligen Behälteröffnung sind, können Kleinkinder die Verschlusskappen verschlucken. Dies verursacht ein beträchtliches Gesundheitsrisiko.

Außerdem sind beim Vertrieb von Lebensmitteln gegebenenfalls Vorschriften zur Verschlucksicherheit von Verschlusskappen einzuhalten.

Die US 2004/0238564 A1 beschreibt eine verschlucksichere Verschlusskappe mit zwei seitlich abstehenden Flügeln 15, die an einem zentralen Verschlusselement 6 angebracht sind. Die Verschlusskappe der D2 ist vor dem Gebrauch mit einem Aufnahmebereich 3 über den zu verschließenden Behälter gestülpt. Zum Öffnen des Behälters wird das zentrale Verschlusselement 6 an einer Sollbruchstelle 10 von dem Aufnahmebereich 3 abgetrennt. Das Verschlusselement 6 hängt dann an einem flexiblen Band 24, so dass es nach dem Wenden um 180° in den Aufnahmebereich 3 geschoben werden kann, um den Behälter dadurch zu verschließen.

Die EP 2033906 A1 beschreibt eine verschlucksichere Verschlusskappe gemäß dem Oberbegriff des Anspruchs 1 für einen Behälter. Die Kappe ist zweiteilig ausgeführt, bestehend aus einem zentralen Verschlusselement und einer horizontal abstehenden, sternförmigen Verschlucksicherung, die von oben auf das zentrale Verschlusselement aufgesteckt werden kann.

Die FR 1404567 beschreibt unterschiedlich geformte Verschlusskappen, die das Aufhängen einer verschlossenen Tube oder Flasche an einem Verkaufsregal vereinfachen.

Es ist somit Aufgabe der Erfindung, das von der Verschlusskappe ausgehende Gesundheitsrisiko für Kleinkinder zu minimieren.

Diese Aufgabe wird dadurch gelöst, dass eine Verschlusskappe als Flügelkappe ausgebildet ist, deren Breite und Höhe 3 bis 6 cm beträgt, so dass sie von Kleinkindern nicht verschluckt werden kann. Flügelkappen können in verschiedenen

Formen nahezu unabhängig vom Durchmesser der Behälteröffnung hergestellt werden und somit an die Anatomie eines Kleinkinds optimal angepasst werden, so dass eine Gesundheitsgefährdung durch Verschlucken ausgeschlossen werden kann.

Ferner umfasst die Verschlusskappe einen Grundkörper, der mit dem Behälter in Eingriff gebracht werden kann, und mindestens einen über die Mantelfläche des Grundkörpers bezüglich der Verschlussrichtung seitlich vorstehenden Flügel zum Betätigen der Verschlusskappe. Dadurch eignet sich die Verschlusskappe besonders für Schraubverschlüsse.

Ferner umfasst der Flügel zwei miteinander im Wesentlichen fluchtende seitliche Abschnitte. Diese Form ist bei flachen Behälterbeuteln besonders ergonomisch und erlaubt eine hohe Packungsdichte.

Da der Flügel einen bügelförmigen Abschnitt umfasst, der die seitlichen Abschnitte verbindet, ist zwischen dem Flügel und dem Grundkörper eine Ausnehmung ausgebildet. Dies spart Material. Außerdem kann die Ausnehmung als Befestigungslasche verwendet werden.

Die Ausnehmung ist über dem Grundkörper angeordnet. Ein zugehöriger Behälter kann dadurch in einer hängenden Position gelagert werden.

Bei einer günstigen Weiterbildung der Erfindung ist die Ausnehmung im Wesentlichen symmetrisch zu einer Hauptachse des Grundkörpers angeordnet. Diese erleichtert das Aufhängen des Behälters in einer vertikalen Ausrichtung.

Vorzugsweise nimmt die Breite des Flügels nach oben hin ab. Dadurch kann Material eingespart und die Verschlusskappe besonders ergonomisch und optisch ansprechend an eine vorgegebene Behälterform angepasst werden.

Bei einer besonders günstigen Ausgestaltung hat der Flügel im Wesentlichen die Form eines Parabelbogens mit oben liegendem Scheitelpunkt, oder die Form eines aufrecht stehenden gleichschenkligen Dreiecks mit abgerundeten Ecken, oder entspricht einer Kombination aus diesen Formen. Dadurch ist die Verschlucksicherheit der abgenommenen Verschlusskappe unabhängig von deren räumlicher Orientierung im Mund eines Kleinkinds.

Vorzugsweise hat der Flügel im Wesentlichen die Form eines Dreiecks mit einer Schenkellänge von 2,5 bis 6 cm. Diese Ausgestaltung ist besonders verschlucksicher.

Es ist ferner vorteilhaft, wenn die Dicke des Flügels in einem umlaufenden randnahen Abschnitt größer ist als in einem zentralen Abschnitt. Dadurch kann Material gespart und die Ergonomie verbessert werden. Insbesondere wird das Abrutschen der Finger beim Betätigen des Verschlusses erschwert. Außerdem wird dadurch vor der Abfüllung vermieden, dass sich bei den als Schüttgut vorliegenden Verschlusskappen einzelne Kappen ineinander verkeilen können, da der randnahe Abschnitt des Flügels nicht in den Spalt zwischen dem Grundkörper und der Verschlusssicherung rutschen kann.

Bei einer bevorzugten Ausgestaltung ist die Verschlusskappe schraubbar. Dies ermöglicht einen sicheren und dichten Verschluss, insbesondere bei Behältern für flüssige bzw. fließfähige Lebensmittel.

Vorzugsweise besteht die Verschlusskappe aus einem elastischen Vollmaterial, insbesondere aus PE, PP, einem PP-Copolymer, einem PP-PE-Copolymer oder einem PP-PE-Blend. Dies ermöglicht einen dichten Sitz der Verschlusskappe auch ohne zusätzliche Dichtungen.

Vorzugsweise besteht die Verschlusskappe aus einem biologisch abbaubaren Material. Dies schont die Umwelt.

Es ist ferner vorteilhaft, wenn die Verschlusskappe eine Verschlusssicherung umfasst. Dadurch lässt sich erkennen, ob ein Behälter bereits einmal geöffnet war.

Die Erfindung betrifft außerdem einen Behälter zur Aufbewahrung von flüssigem Gut nach Anspruch 13, mit einer erfindungsgemäßen Verschlusskappe.

Vorzugsweise beträgt das Verhältnis einer größten Abmessung des Behälters, insbesondere dessen Höhe oder Breite, zur Breite und/oder zur Höhe der Flügelkappe zwischen 2 und 7.

Eine erfindungsgemäße Ausführungsform der Erfindung ist in der Zeichnung dargestellt. Es zeigen:
- Fig. 1a bis 1c :: die Hauptansichten (Vorderansicht, Seitenansicht und Draufsicht) der erfin- dungsgemäßen Verschlusskappe;
- Fig. 2: eine Schrägansicht der Verschlusskappe von unten; und
- Fig. 3: einen Querschnitt der Verschlusskappe aus Fig. 1, gesehen durch die Schnittebene A - A der Fig. 1.
- Fig. 4: einen Querschnitt der Verschlusskappe aus Fig. 1, gesehen durch die Schnittebene B - B der Fig. 1.

Wie die Fig. 1 a bis 1 c erkennen lassen, umfasst die verschlucksichere Verschlusskappe 1 einen im Wesentlichen zylindrischen Grundkörper 3 und einen bezüglich seiner Hauptachse 3a symmetrischen, aus der Mantelfläche 3b des Grundkörpers seitlich vorragenden Flügel 5 zum Betätigen der Verschlusskappe 1, wobei die Verschlussrichtung durch den Pfeil C symbolisiert ist. Der Flügel 5 umfasst seitliche, miteinander fluchtende Abschnitte 5a,b und einen bügelförmigen Abschnitt 5c, wobei die Abschnitte 5a-c zusammen mit dem Grundkörper 3 eine Ausnehmung 7 umschließen.

Aus Fig. 2 wird ferner deutlich, dass in dem Grundkörper 3 ein Innengewinde 9 vorgesehen ist, mit dem die Verschlusskappe 1 auf das Außengewinde einer (nicht dargestellten) Behälteröffnung aufgeschraubt werden kann. Weiterhin ist an der Verschlusskappe 1 eine herkömmliche Verschlusssicherung 11 vorgesehen. Diese stellt in erster Linie sicher, dass ein verschlossener Behälter zuvor noch nicht geöffnet wurde bzw. dass erkannt werden kann, ob ein Behälter bereits einmal geöffnet war.

Fig. 3 verdeutlicht den Querschnitt des Flügels 5 unterhalb der Ausnehmung 7, wobei die Dicke D des Flügels 5 von einer minimalen Dicke D₁ in einem zentralen Übergangsbereich 5d zum Grundkörper 3 bis zu einer maximalen Dicke D₂ in dem umlaufenden Randbereich 5e des Flügels 5 nach außen hin zunimmt. Dadurch erhält man eine besonders griffgünstige Form, so dass die Finger, insbesondere die eines Kleinkinds, beim Betätigen des Verschlusses weniger leicht abrutschen können. Außerdem verhindert der verdickte Randbereich 5e, dass sich Verschlusskappen 1, die vor der Abfüllung zuerst als Schüttgut vorliegen und dann vereinzelt werden, ineinander verkeilen können, da die Dicke D₂ größer ist als die Weite des zwischen dem Grundkörper 3 und der Verschlusssicherung 11 ausgebildeten Spalts. Somit kann sich der Flügel 5 trotz einer Material sparenden Formgebung nicht in diesem Spalt verkeilen.

Fig. 4 verdeutlicht den Querschnitt des Flügels 5 auf Höhe der Ausnehmung 7. Auch hier wird die maximale Dicke D₂ im wulstförmigen Außenbereich 5e erreicht, wobei die Dicke D des bügelförmigen Abschnitts 5c zur Ausnehmung 7 hin abnimmt. Dieses Profil ermöglicht eine Materialersparnis bei ausreichender Steifigkeit des Flügels 5.

Die Ausnehmung 7 ermöglicht zum Einen ebenfalls eine Materialersparnis, zum Anderen eignet sich die Ausnehmung 7 als Aufhängelasche für die Verschlusskappe 1 bzw. einen Behälter mit aufgeschraubter Verschlusskappe 1. Dies erleichtert sowohl die Bereitstellung in Verkaufsregalen als auch die Lagerung bzw. den Transport durch den Verbraucher.

Die Ausnehmung 7 ist zudem bevorzugt mittig über dem Grundkörper 3 angeordnet, um eine ausbalancierte, hängende Lagerung zu erleichtern. Dies gilt insbesondere für den oberen Bereich 7a der Ausnehmung, der bei der Lagerung gegebenenfalls auf einem Befestigungshaken aufliegt.

Es ist trotz der beschriebenen Vorteile jedoch denkbar, den Flügel 5 ohne Ausnehmung 7, mit einer asymmetrischen Ausnehmung 7 oder mit mehreren Ausnehmungen 7 auszubilden. Auch das beschriebene Querschnittsprofil des Flügels 5 ist nicht zwingend notwendig.

Wie der Vorderansicht der Fig. 1 zu entnehmen ist, entspricht die Form der Verschlusskappe 1, insbesondere die des Flügels 5, im wesentlichen einer Kombination aus einem gleichschenkligen Dreieck mit abgerundeten Kanten (auf der behälterseitigen Unterseite des Flügels 5) und einem Parabelbogen mit oben liegendem Scheitelpunkt. Diese im Wesentlichen dreieckige Form des Flügels 5 hat den Vorteil, dass die Verschlucksicherheit der Verschlusskappe 1 unabhängig von ihrer räumlichen Orientierung ist. Dies wird bei vergleichsweise geringem Materialeinsatz erreicht. Die abgerundeten Kanten bzw. Ecken des Flügels 5 sind nicht zwingend erforderlich, sie verringern jedoch etwaige Verletzungsrisiken zusätzlich.

Die Schenkellänge der im Wesentlichen dreieckigen Form beträgt vorzugsweise 2,5 bis 6 cm. Die Breite E und die Höhe F des Flügels 5 liegt jeweils in einem Bereich von 3 bis 6 cm.

Die beschriebene Formgebung ist jedoch nicht zwingend. Es ist z. B. möglich, die Form der Verschlusskappe 1 an eine vorgegebene Behälterform anzupassen, z. B. um eine besonders vorteilhafte Ergonomie zu erzielen. Insbesondere muss der Flügel nicht zwingend symmetrisch bezüglich der Hauptachse 3' des Grundkörpers 3 sein; er könnte beispielsweise auf einer Seite oder auf beiden Seiten eines zugehörigen Behälters überstehen. Auch die Formgebung und das Größenverhältnis der seitlichen Flügelabschnitte 5a,b und des bügelförmigen Abschnitts 5c kann vom Ausführungsbeispiel abweichen. Beispielsweise könnte die Ausnehmung 7 kleiner sein, der bügelförmige Abschnitt dicker. Entscheidend ist, dass die Form und Größe der Verschlusskappe 1 an die Anatomie eines Kleinkinds so angepasst ist, dass ein Verschlucken zuverlässig verhindert wird.

Während große Gebinde gegebenenfalls mit entsprechend weiten Öffnungen und großen Verschlusskappen versehen sind, ist es gerade bei kleineren Behältern mit portioniertem Inhalt zur Erhöhung der Verschlucksicherheit besonders wichtig, die Verschlusskappe 1 im Vergleich zum Behälter ausreichend groß auszubilden. Die verschlucksichere Verschlusskappe 1 ist daher besonders vorteilhaft für Behälter bis zu 1 I Inhalt, insbesondere für Behälter bis zu 500 ml Inhalt, und ganz besonders für Behälter bis zu 330 ml Inhalt. Das Verhältnis des Behältervolumens zu dem Volumen der Verschlusskappe 1, bestimmt durch deren äußere Konturen, beträgt vorzugsweise 1 bis 50, insbesondere 2 bis 10. Das Verhältnis einer größten Abmessung eines zugehörigen Behälters, wie z. B. dessen Höhe, zur Breite E und/oder zur Höhe F des Flügels 5 beträgt vorzugsweise 1 bis 10, insbesondere 2 bis 7; ergonomisch besonders günstig und optisch besonders ansprechend ist ein Verhältnis von 2 bis 4.

Im Beispiel ist der Flügel 5 im Wesentlichen plattenförmig, so dass die seitlichen Bereiche 5a,b miteinander im Wesentlichen fluchten bzw. in einer gemeinsamen Ebene liegen. Dies ist aus ergonomischer und verpackungstechnischer Sicht vor allem bei flachen Getränkebeuteln vorteilhaft. Je nach Behälterform ist es jedoch auch denkbar, dass ferner mehrere, z. B. orthogonal zueinander ausgerichtete Flügel 5 in einer Verschlusskappe 1 kombiniert werden. Entscheidend ist, dass die Form und Dimensionierung ein Verschlucken der Verschlusskappe 1 durch Kinder, insbesondere Kleinkinder, verhindert.

Bezüglich der Orientierung der Verschlusskappe 1 wird vorstehend von einem stehenden bzw. hängenden Behälter mit auf dessen Oberseite vorgesehener Öffnung ausgegangen. Es versteht sich jedoch von selbst, dass die Verschlusskappe 1 auch für seitliche oder unten liegende Behälteröffnungen geeignet ist.

Die Erfindung ist für Schraubverschlüsse besonders vorteilhaft. Sie könnte jedoch auch für andere Verschlüsse, wie z. B. Bajonettverschlüsse, Klemmverschlüsse oder Push-Pull-Verschlüsse verwendet werden. Die erfindungsgemäße Verschlusskappe 1 wäre auch dann von Vorteil, wenn diese eigentlich an einem Behälter befestigt wäre und sich beispielsweise nach unsachgemäßem Gebrauch von diesem gelöst hätte.

Die Verschlusskappe 1 ist bevorzugt aus einem elastischen, abdichtenden Material gefertigt, wie beispielsweise Polyethylen (PE), Polypropylen (PP), einem PP-Copolymer, einem PP-PE-Copolymer oder einem PP-PE-Blend. Je nach Verwendungszweck eignen sich als

Material für die Verschlusskappe 1 ferner Polyamid, Acrylnitril-Butadien-Styrol und Polyoxymethylen.

Bei der Verwendung mit Lebensmittelbehältern muss die Verschlusskappe 1 den einschlägigen Bestimmungen genügen und ist in diesem Fall aus einem für Lebensmittel unbedenklichen Material gefertigt.

Die Verschlusskappe 1 ist jedoch nicht auf eine Verwendung im Lebensmittelbereich beschränkt. Sie kann beispielsweise auch für Behälter zur Aufbewahrung von Produkten zur Körperpflege, Haushaltsreinigung oder technischen Anwendung, wie z. B. Seifen, Spülmittel und Kleber verwendet werden.

Aus Gründen des Umweltschutzes besteht besonderer Bedarf für eine verschlucksichere Verschlusskappe 1, die aus einem biologisch abbaubaren Material hergestellt ist.

Die Verschlusskappe 1 eignet sich besonders für Behälter, in denen flüssige bzw. fließfähige Stoffe gelagert und transportiert werden, und verhindert zuverlässig, dass sie von Kleinkindern verschluckt werden kann.

## Patentansprüche

1. Verschlusskappe (1) für Behälter, insbesondere für Behälter zur Aufbewahrung von Lebensmitteln, und insbesondere für Getränkebeutel, wobei die Verschlusskappe (1) als Flügelkappe ausgebildet ist, die von Kleinkindern nicht verschluckt werden kann, umfassend einen Grundkörper (3), der mit einem Behälter in Eingriff gebracht werden kann, und mindestens einen über die Mantelfläche (3b) des Grundkörpers (3) bezüglich der Verschlussrichtung (C) seitlich vorstehenden Flügel (5) zum Betätigen der Verschlusskappe (1), wobei
der Flügel (5) zwei miteinander im Wesentlichen fluchtende seitliche Abschnitte (5a,b) umfasst,
**dadurch gekennzeichnet, dass**
die Breite (E) und die Höhe (F) der Verschlusskappe (1) 3 bis 6 cm beträgt, und
der Flügel ferner einen bügelförmigen Abschnitt (5c) umfasst, der die seitlichen Abschnitte (5a,b) verbindet, so dass zwischen dem Flügel (5) und dem Grundkörper (3) eine Ausnehmung (7) ausgebildet ist.

2. Verschlusskappe nach Anspruch 1, **dadurch gekennzeichnet, dass** die Ausnehmung (7) über dem Grundkörper (5) angeordnet ist.

3. Verschlusskappe nach Anspruch 1 oder 2, **dadurch gekennzeichnet, dass** die Ausnehmung (7) im Wesentlichen symmetrisch zu einer Hauptachse (3a) des Grundkörpers (3) angeordnet ist.

4. Verschlusskappe nach mindestens einem der Ansprüche 1 bis 3, **dadurch gekennzeichnet, dass** die Breite (E) des Flügels (5) nach oben hin abnimmt.

5. Verschlusskappe nach mindestens einem der Ansprüche 1 bis 4, **dadurch gekennzeichnet, dass** der Flügel (5) im Wesentlichen die Form eines Parabelbogens mit oben liegendem Scheitelpunkt hat, oder die Form eines aufrecht stehenden gleichschenkligen Dreiecks mit abgerundeten Ecken, oder eine Kombination aus diesen Formen.

6. Verschlusskappe nach mindestens einem der Ansprüche 1 bis 5, **dadurch gekennzeichnet, dass** der Flügel (5) eine im Wesentlichen dreieckige Form mit einer Schenkellänge von 2,5 bis 6 cm hat.

7. Verschlusskappe nach mindestens einem der Ansprüche 1 bis 6, **dadurch gekennzeichnet, dass** die Dicke (D) des Flügels (5) in einem umlaufenden randnahen Abschnitt (5e) größer ist als in einem zentralen Abschnitt (5d).

8. Verschlusskappe nach mindestens einem der vorangehenden Ansprüche, **dadurch gekennzeichnet, dass** die Verschlusskappe (1) schraubbar ist.

9. Verschlusskappe nach mindestens einem der vorangehenden Ansprüche, **dadurch gekennzeichnet, dass** die Verschlusskappe (1) aus einem elastischen Vollmaterial besteht, insbesondere aus PE, PP, einem PP-Copolymer, einem PP-PE-Copolymer oder einem PP-PE-Blend.

10. Verschlusskappe nach mindestens einem der vorangehenden Ansprüche, **dadurch gekennzeichnet, dass** die Verschlusskappe (1) aus einem biologisch abbaubaren Material besteht.

11. Verschlusskappe nach mindestens einem der vorangehenden Ansprüche, **dadurch gekennzeichnet, dass** die Verschlusskappe (1) eine Verschlusssicherung (11) umfasst.

12. Behälter zur Aufbewahrung von flüssigem Gut, mit einer Verschlusskappe nach einem der vorangehenden Ansprüche.

13. Behälter nach Anspruch 12, **dadurch gekennzeichnet, dass** das Verhältnis einer größten Abmessung des Behälters, insbesondere dessen Höhe oder Breite, zur Breite (E) und/oder zur Höhe (F) der Flügelkappe (1) zwischen 2 und 7 beträgt.

## Claims

1. Closure cap (1) for containers, in particular for containers for storing foodstuffs, and in particular for drink pouches, wherein the closure cap (1) is in the form of a wing cap which cannot be swallowed by small children, comprising
a basic body (3) which can be brought into engagement with a container, and at least one wing (5) for activating the closure cap (1), said wing (5) protruding laterally beyond the lateral surface (3b) of the basic body (3) with regard to the closing direction (C), wherein
the wing (5) comprises two lateral portions (5a, b) that are substantially aligned with one another,
**characterized in that**
the width (E) and the height (F) of the closure cap (1) are 3 to 6 cm, and
the wing also comprises a bow-shaped portion (5c) which connects the lateral portions (5a, b) so that a clearance (7) is formed between the wing (5) and the basic body (3).

2. Closure cap according to Claim 1, **characterized in that** the clearance (7) is arranged over the basic body (3).

3. Closure cap according to Claim 1 or 2, **characterized in that** the clearance (7) is arranged in a substantially symmetrical manner to a main axis (3a) of the basic body (3).

4. Closure cap according to at least one of Claims 1 to 3, **characterized in that** the width (E) of the wing (5) decreases towards the top.

5. Closure cap according to at least one of Claims 1 to 4, **characterized in that** the wing (5) is substantially parabola-shaped with the vertex at the top, or is in the shape of an upright, isosceles triangle having rounded corners, or a combination of these shapes.

6. Closure cap according to at least one of Claims 1 to 5, **characterized in that** the wing (5) has a substantially triangular shape with a side length of 2.5 to 6 cm.

7. Closure cap according to at least one of Claims 1 to 6, **characterized in that** the thickness (D) of the wing (5) is greater in a surrounding peripheral portion (5e) than in a central portion (5d).

8. Closure cap according to at least one of the preceding claims, **characterized in that** the closure cap (1) is screwable.

9. Closure cap according to at least one of the preceding claims, **characterized in that** the closure cap (1) consists of an elastic solid material, in particular of PE, PP, a PP copolymer, a PP/PE copolymer or a PP/PE blend.

10. Closure cap according to at least one of the preceding claims, **characterized in that** the closure cap (1) consists of a biodegradable material.

11. Closure cap according to at least one of the preceding claims, **characterized in that** the closure cap (1) comprises a tamper evident means (11).

12. Container for storing liquid material, having a closure cap according to one of the preceding claims.

13. Container according to Claim 12, **characterized in that** the ratio of a greatest dimension of the container, in particular the height or width thereof, to the width (E) and/or to the height (F) of the wing cap (1) is between 2 and 7.

## Revendications

1. Couvercle (1) pour des récipients, en particulier pour des récipients destinés à conserver des aliments, et en particulier pour des sachets de boissons, étant précisé que le couvercle (1) est conçu comme un couvercle à ailette qui ne peut pas être avalé par des petits enfants, comprenant
un corps de base (3) qui peut être mis en contact avec un récipient, et au moins une ailette (5) qui dépasse latéralement de la surface latérale (3b) du corps de base (3), par rapport au sens de fermeture (C), et qui est destinée à l'actionnement du couvercle (1),
étant précisé que l'ailette (5) comprend deux parties latérales (5a, b) globalement alignées,
**caractérisé en ce que** la largeur (E) et la hauteur (F) du couvercle (1) sont de 3 à 6 cm, et
l'ailette comprend par ailleurs une partie en forme d'arceau (5c) qui relie les parties latérales (5a, b), de sorte qu'un évidement (7) est formé entre l'ailette (5) et le corps de base (3).

2. Couvercle selon la revendication 1, **caractérisé en ce que** l'évidement (7) est disposé au-dessus du corps de base (3).

3. Couvercle selon la revendication 1 ou 2, **caractérisé en ce que** l'évidement (7) est disposé globalement symétriquement par rapport à un axe principal (3a) du corps de base (3).

4. Couvercle selon l'une au moins des revendications 1 à 3, **caractérisé en ce que** la largeur (E) de l'ailette (5) va en diminuant vers le haut.

5. Couvercle selon l'une au moins des revendications 1 à 4, **caractérisé en ce que** l'ailette (5) a globalement la forme d'un arc parabolique avec un sommet situé en haut, ou la forme d'un triangle isocèle posé à la verticale, avec des coins arrondis, ou une combinaison de ces formes.

6. Couvercle selon l'une au moins des revendications 1 à 5, **caractérisé en ce que** l'ailette (5) a une forme globalement triangulaire, avec une longueur de côté de 2,5 à 6 cm.

7. Couvercle selon l'une au moins des revendications 1 à 6, **caractérisé en ce que** l'épaisseur (D) de l'ailette (5) est plus grande dans une partie périphérique (5e) proche du bord que dans une partie centrale (5d).

8. Couvercle selon l'une au moins des revendications précédentes, **caractérisé en ce que** le couvercle (1) est apte à être vissé.

9. Couvercle selon l'une au moins des revendications précédentes, **caractérisé en ce que** le couvercle (1) se compose d'un matériau plein élastique, en particulier de PE, PP, d'un copolymère PP, d'un copolymère PP-PE ou d'un mélange PP-PE.

10. Couvercle selon l'une au moins des revendications précédentes, **caractérisé en ce que** le couvercle (1) se compose d'un matériau biodégradable.

11. Couvercle selon l'une au moins des revendications précédentes, **caractérisé en ce que** le couvercle (1) comprend une protection de couvercle (11).

12. Récipient pour conserver un produit liquide, avec un couvercle selon l'une des revendications précédentes.

13. Récipient selon la revendication 12, **caractérisé en ce que** le rapport d'une dimension maximale du récipient, en particulier de sa hauteur ou de sa largeur, sur la largeur (E) et/ou la hauteur (F) du couvercle à ailette (1) est situé entre 2 et 7.
